# EUROPÄISCHE PATENTANMELDUNG

(11) **EP 4 269 927 A1**
(43) Veröffentlichungstag der Anmeldung: **01.11.2023**
(21) Anmeldenummer: 22170496.8
(22) Anmeldetag: 28.04.2022
(51) Int. Cl.: F28F 17/00, F25D 21/06

(54) **KÄLTEREGISTER ZUR KALTLUFTERZEUGUNG**

(71) Anmelder: 3con Anlagebau GmbH, 6341 Ebbs (AT)
(72) Erfinder: MAYR, Christian, 6306 Söll (AT); GRUBER, Daniel, 6306 Söll (AT)
(74) Vertreter: Flach Bauer & Partner Patentanwälte mbB

(57) **Zusammenfassung**

Ein Kälteregister zur Kaltlufterzeugung, insbesondere für Schneeerzeugungsanlagen, weist eine mechanisch arbeitende Enteisungseinrichtung auf, die mindestens eine Rotationswelle (6), die sich zwischen zwei Rohrlagen (5) quer zu den Kältemittelführungsrohren erstreckt und in Längsrichtung der Kältemittelführungsrohre (4) verschiebbar ist, und einen Drehantrieb zum Drehen der Rotationswelle (6) umfasst. Die Abtragelemente (16) sind als an der Rotationswelle (6) befestigte Rotationselemente ausgebildet sind, die den Eis- und Reifansatz durch eine Rotationsbewegung von den Kältemittelführungsrohren (4) abtragen.

## Beschreibung

Die Erfindung betrifft ein Kälteregister zur Kaltlufterzeugung, insbesondere für Schneeerzeugungsanlagen, gemäß dem Oberbegriff des Anspruchs 1.

Schneeerzeugungsanlagen dienen bekannterweise zur Erzeugung von Kunstschnee, der beispielsweise für Skipisten verwendet werden kann. Schneeerzeugungsanlagen arbeiten derart, dass Wasser in einen kalten Luftstrom eingesprüht wird, wodurch die Wassertröpfchen entsprechend abkühlen und in Schnee bzw. Schnee- und Eiskristalle umgewandelt werden.

Zum Abkühlen des Luftstroms sind Kälteregister (Wärme- bzw. Kältetauscher) in der Form von Lamellenkälteregistern bekannt. Derartige Lamellenkälteregister weisen eine sehr große Anzahl von mittels eines geeigneten Kältemittels stark abgekühlter Lamellen auf, wodurch eine große kühlende Oberfläche für den vorbeiströmenden Luftstrom geschaffen wird.

Bei Kälteregistern stellt die Vereisung ein großes Problem dar. Bei zunehmender Vereisung wird der Wirkungsgrad eines Kälteregisters stark herabgesetzt. Dabei kann es bis zu einem völligen Funktionsausfall des Kälteregisters kommen. Diesem Problem versucht man bei Lamellenkälteregistern beispielsweise dadurch zu begegnen, dass zwei derartige Kälteregister vorgesehen werden, von denen nur ein Kälteregister im laufenden Betrieb eingesetzt wird. Ist ein Kälteregister verreist, wird das zweite Kälteregister in Betrieb genommen, während das vereiste Kälteregister abgetaut wird. Dieses Prinzip ist jedoch mit hohen Kosten und einem hohen Platzbedarf verbunden. Für Anwendungen, bei denen die zu kühlende Luft eine hohe Luftfeuchtigkeit aufweist, ist dieses Prinzip nicht wirtschaftlich einsetzbar, da die Vereisung des Kälteregisters zu schnell eintreten würde. Dies trifft insbesondere auf Schneeerzeugungsanlagen zu, wo die Luftfeuchtigkeit häufig zwischen 65 % und 100 % liegt.

Aus der CH 237257 A ist ein Kälteregister gemäß dem Oberbegriff des Anspruchs 1 bekannt. Dieses bekannte Kälteregister weist eine Vorrichtung zum mechanischen Entfernen des Reifansatzes von Kältemittelführungsrohren auf, wobei eine auf zwei benachbarte Rohrlagen gleichzeitig einwirkende Kratzvorrichtung vorgesehen ist. Die dortige Kratzvorrichtung umfasst einen mit Kratzmessern versehenen Kratzerschaft, der manuell längs der Kältemittelführungsrohre verschiebbar ist und durch Hin- und Herziehen der Kratzvorrichtung den Reifansatz abschabt. Ein derartiges Hin- und Herziehen der Kratzvorrichtung ist jedoch mühevoll, umständlich und zeitaufwendig.

Der Erfindung liegt daher die Aufgabe zugrunde, ein Kälteregister zur Kaltlufterzeugung zu schaffen, das insbesondere auch zur Abkühlung von Luft geeignet ist, die eine hohe Luftfeuchtigkeit aufweist, und das eine besonders wirksame, schnelle, energie- und kraftsparende Enteisung ermöglicht.

Diese Aufgabe wird erfindungsgemäß durch ein Kälteregister mit den Merkmalen des Anspruchs 1 gelöst. Vorteilhafte Ausführungsformen der Erfindung sind in den weiteren Ansprüchen beschrieben.

Beim erfindungsgemäßen Kälteregister umfasst die Enteisungseinrichtung mindestens eine Rotationswelle, die sich zwischen zwei Rohrlagen erstreckt und in Längsrichtung der Kältemittelführungsrohre verschiebbar ist, und einen Drehantrieb zum Drehen der Rotationswelle. Die Abtragelemente sind dabei als an der Rotationswelle befestigte Rotationselemente ausgebildet, welche den Eis- und Reifansatz durch eine Rotationsbewegung von den Kältemittelführungsrohren abtragen.

Der Begriff "Eis" bzw." Eis- und Reifansatz" wird im Rahmen der Findung im weitesten Sinne gebraucht und soll alle Arten von gefrorenen Substanzen umfassen, die sich auf den Kältemittelführungsrohren bilden und ablagern können, insbesondere auch Schnee.

Bei der erfindungsgemäßen Enteisungseinrichtung erfolgt die Entfernung des Eis- und Reifansatzes somit durch eine Art Fräsbewegung, wobei die Abtragelemente von einem Drehantrieb um eine Drehachse gedreht werden, die quer zur Längsachse der Kältemittelführungsrohre verläuft. Die sich drehenden Abtragelemente werden dann längs der Kältemittelführungsrohre derart verfahren, dass die Kältemittelführungsrohre über ihre gesamte Länge enteist werden.

Das Enteisen des erfindungsgemäßen Kälteregisters kann auf diese Weise vollautomatisch, schnell und effektiv sowie mit relativ geringem Energieaufwand durchgeführt werden. Da die Abtragelemente den Eis- und Reifansatz nicht durch eine reine Schabbewegung in Längsrichtung der Kältemittelführungsrohre entfernen, sondern durch eine Rotationsbewegung, ist das Verschieben der Rotationswelle(n) längs der Kältemittelführungsrohre mit einem relativ geringen Kraftaufwand verbunden. Die Enteisung kann daher auf energiesparende Weise durchgeführt werden. Ferner kann die erfindungsgemäße Enteisungseinrichtung insbesondere auch bei Kälteregistern eingesetzt werden, die in einer Umgebung mit hoher Luftfeuchtigkeit arbeiten und üblicherweise sehr schnell vereisen.

Vorzugsweise weisen die Abtragelemente Konturschneiden auf, die ein an den Umfang der Kältemittelführungsrohre angepasstes Schneidenprofil bilden, welches sich mindestens über ein Drittel, vorzugsweise über einen Bereich zwischen einem Drittel und der Hälfte, des Umfangs der Kältemittelführungsrohre erstreckt. Besonders vorzugsweise umschließt dabei das Schneidenprofil die Hälfte des Umfangs der Kältemittelführungsrohre. Vorzugsweise werden dabei die Kältemittelführungsrohre zweier benachbarter Rohrlagen mittels einer einzigen Rotationswelle gleichzeitig enteist, wobei der obere Umfangsbereich, vorzugsweise die obere Umfangshälfte, der unteren Kältemittelführungsrohre und der untere Umfangsbereich, vorzugsweise die untere Umfangshälfte, der oberen Kältemittelführungsrohre gleichzeitig bearbeitet werden. Hierdurch kann die Anzahl der Rotationswellen reduziert und der konstruktive Aufbau vereinfacht werden. Die Abtragelemente können sich auch zumindest geringfügig über die Hälfte des Rohrumfangs hinaus erstrecken.

Gemäß einer vorteilhaften Ausführungsform bestehen die Abtragelemente aus einem Metall, das eine geringere Härte als die Kältemittelführungsrohre aufweist, oder die Abtragelemente weisen Schablippen auf, an denen die Konturschneiden ausgebildet sind und die aus einem harten Kunststoff oder Hartgummi oder aus einem Metall bestehen, das eine geringere Härte als die Kältemittelführungsrohre aufweist. Hierdurch wird ein Verschleiß der Kältemittelführungsrohre vermieden, wenn die Abtragelemente die Kältemittelführungsrohre eng umschließen und es aufgrund von Fertigungstoleranzen zu einem Kontakt zwischen Abtragelementen und Kältemittelführungsrohren kommt.

Vorzugsweise sind die Abtragelemente derart ausgebildet, dass die Konturschneiden einen Abstand von 0,5 bis 3 mm, vorzugsweise 2 bis 3 mm, zu den Kältemittelführungsrohren aufweisen. Hierdurch kann auf einfache Weise ein Kontakt zwischen den Abtragelementen und den Kältemittelführungsrohren und dadurch bedingter Verschleiß vermieden werden, ohne dass die Fertigungstoleranzen sehr klein gehalten müssen. Überraschenderweise hat sich auch gezeigt, dass eine dünne Schicht aus hartgepresstem Schnee oder Eis, die aufgrund dieses Abstands auf den Kältemittelführungsrohren liegen bleibt, die Kälteübertragung von den Kältemittelführungsrohren auf die Luft nicht nennenswert verschlechtert.

Die Abtragelemente bestehen vorzugsweise aus einem Stahlmaterial. Alternativ hierzu ist es auch möglich, die Abtragelemente aus einem Kunststoffmaterial, Gummi, Gummi-Gewebe-Materialien, Kevlar, Stoff- oder Ledermaterialien herzustellen.

Alternativ hierzu ist es auch möglich, dass die Abtragelemente als Bürsten, vorzugsweise als Rund-Konturbürsten, ausgebildet sind.

Gemäß einer vorteilhaften Ausführungsform sind die Abtragelemente an der Rotationswelle nachgiebig gelagert, derart, dass die Position der Abtragelemente relativ zur Rotationswelle an die Position der Kältemittelführungsrohre anpassbar ist. Hierdurch können Toleranzen der Rohranordnung und/oder der Abtragelemente ausgeglichen werden.

Vorzugsweise weist die Rotationswelle radial vorstehende Haltelaschen auf, an denen die Abtragelemente lösbar gehaltert sind. Die Haltelaschen können beispielsweise an der Rotationswelle festgeschweißt sein, während die Abtragelemente an den Haltelaschen festgeschraubt sind. Hierdurch lassen sich die Abtragelemente auf einfache Weise austauschen, falls dies beispielsweise verschleißbedingt erforderlich sein sollte.

Gemäß einer vorteilhaften Ausführungsform sind mehrere Abtragelemente integral in Form einer längs der Rotationswelle befestigbaren Abtragleiste ausgebildet. Eine derartige Abtragleiste erstreckt sich vorteilhafterweise über sämtliche Kältemittelführungsrohre einer Rohrlage, d. h. über die gesamte Breite des Stapels von Kältemittelführungsrohren, kann sich aber auch nur über eine geringere Anzahl von Kältemittelführungsrohren einer Rohrlage erstrecken. Alternativ hierzu ist es jedoch auch möglich, getrennte Abtragelemente für jedes Kältemittelführungsrohr einer Rohrlage vorzusehen.

Gemäß einer vorteilhaften Ausführungsform umfasst das Kälteregister eine Vielzahl übereinander angeordneter Rohrlagen, zwischen denen jeweils eine Rotationswelle mit Abtragelementen angeordnet ist, wobei benachbarte Rotationswellen in Längsrichtung der Kältemittelführungsrohre versetzt angeordnet sind. Hierdurch können die Abtragelemente die Kältemittelführungsrohre auch über etwas mehr als über die Hälfte des Rohrumfangs hinausragen, ohne mit Abtragelementen der benachbarten Rotationswelle zu kollidieren. Dies stellt auf einfache Weise sicher, dass die Eis- oder Reifschicht auch im mittleren Umfangsbereich der Kältemittelführungsrohre rückstandsfrei entfernt wird.

Gemäß einer vorteilhaften Ausführungsform ist die Rotationswelle endseitig an einer Seitenträgeranordnung drehbar gelagert, die in Längsrichtung der Kältemittelführungsrohre verfahrbar ist, wobei der Drehantrieb an der Seitenträgeranordnung befestigt und zusammen mit dieser verfahrbar ist.

Besonders vorteilhaft ist es hierbei, wenn der Drehantrieb mindestens einen Motor umfasst, der über ein Getriebe mehrere Rotationswellen gemeinsam antreibt. Beispielsweise ist es möglich, mittels mehrerer Antriebsketten oder Zahnriemen, die über Zahnräder der Rotationswellen miteinander antriebsmäßig gekoppelt sind, 2 bis 20, vorzugsweise 5 bis 13, besonders vorzugsweise 7 bis 11 Rotationswellen über einen einzigen Motor anzutreiben. Andere Arten von Getrieben, beispielsweise reine Zahnradgetriebe, und eine hiervon abweichende Anzahl gemeinsam angetriebener Rotationswellen sind ohne weiteres möglich.

Vorzugsweise sind die Kältemittelführungsrohre radial schwimmend in Endplatten gelagert, die als Lochplatten ausgebildet sind. Durch eine derartige schwimmende Lagerung ist in gewissem Umfang eine gegenseitige Ausrichtung von Kältemittelführungsrohren und Abtragelementen möglich. Weiterhin können sich hierdurch die Kältemittelführungsrohre bei Temperaturänderungen ungehindert ausdehnen bzw. zusammenziehen, wodurch Materialspannungen und Verformungen der Kältemittelführungsrohre und/ oder Endplatten vermieden werden können. Die Kältemittelführungsrohre können zu diesem Zweck vorteilhafterweise auch in Längsrichtung schwimmend festgelegt sein.

Vorzugsweise sind die Endplatten beheizt. Hierdurch kann abgeschabtes Eis, das auf die Endplatten gelangt ist, bei Bedarf auf einfache Weise geschmolzen und entfernt werden.

Die Erfindung wird nachfolgend anhand der Zeichnungen beispielhaft näher erläutert. Es zeigen:
- Figur 1:: eine räumliche Darstellung eines erfindungsgemäßen Kälteregisters;
- Figur 2:: das Kälteregister von Figur 1, wobei äußere Rahmenelemente und der Antrieb zum Verfahren der Enteisungseinrichtung längs der Kältemittelführungsrohre weggelassen wurden;
- Figur 3:: eine stirnseitige Ansicht des Kälteregisters von Figur 2;
- Figur 4:: eine Darstellung entsprechend Figur 2, jedoch ohne Kältemittelführungsrohre;
- Figur 5:: eine der Übersichtlichkeit halber stark reduzierte Anzahl von Rotationswellen und Kältemittelführungsrohren, wobei drei Rotationswellen dargestellt sind, die zwischen drei Rohrlagen mit jeweils zwei Kältemittelführungsrohren angeordnet sind;
- Figur 6:: eine Seitenansicht der Elemente von Figur 5;
- Figur 7:: die Einzelheit VII von Figur 5 in vergrößerter Darstellung;
- Figur 8:: eine vergrößerte Darstellung eines Endabschnitts einer einzelnen Rotationswelle, die zwischen zwei Kältemittelführungsrohren angeordnet ist;
- Figur 9:: eine räumliche Darstellung des Kälteregisters von Figur 1, wobei die Mehrzahl der Kältemittelführungsrohre und Rotationswellen weggelassen wurden, um den Drehantrieb und den Verfahrantrieb zu verdeutlichen;
- Figur 10:: eine räumliche Darstellung eines einzelnen Motors des Drehantriebs und der von diesem Motor angetriebenen Rotationswellen; und
- Figur 11:: eine Seitenansicht der Elemente von Figur 10.

Figur 1 zeigt ein Ausführungsbeispiel eines Kälteregisters 1 zur Kaltlufterzeugung bei Schneeerzeugungsanlagen.

Das Kälteregister 1 hat im Wesentlichen eine würfel- oder quaderförmige Außenkontur, die durch einen Gehäuserahmen 2 begrenzt wird. Im dargestellten Ausführungsbeispiel liegt die Lufteintrittsseite unten und die Luftaustrittsseite oben. Die abzukühlende Luft durchströmt das Kälteregister 1 somit von unten nach oben in Richtung der Pfeile 3.

Eine andere Ausrichtung des Kälteregisters 1, bei der der Luftstrom beispielsweise von oben nach unten oder in horizontaler Richtung durch das Kälteregister 1 hindurch strömt, ist im Rahmen der Erfindung ebenfalls denkbar.

Das Kälteregister 1 umfasst eine Vielzahl von geraden Kältemittelführungsrohren 4, durch die ein Kältemittel, beispielsweise ein Glykol-Wasser-Gemisch, hindurchgeleitet werden kann. Die Kältemittelführungsrohre 4 sind an einem Ende an eine nicht dargestellte, externe Kältemaschine angeschlossen, die das Kältemittel auf eine tiefe Temperatur von beispielsweise -30°C abgekühlt. Das Kältemittel kühlt die Kältemittelführungsrohre 4 entsprechend ab, die dann eine entsprechend kalte Oberfläche aufweisen.

Im gezeigten Ausführungsbeispiel sind die Kältemittelführungsrohre 4 horizontal und parallel mit einem vorbestimmten Abstand derart zueinander angeordnet, dass sie einen Stapel/ein Bündel bilden. Eine bestimmte Anzahl von Kältemittelführungsrohren 4, beispielsweise 10 bis 100 Kältemittelführungsrohre 4, bilden dabei eine Reihe oder Rohrlage 5 horizontal nebeneinander angeordneter Kältemittelführungsrohre 4, die in einer bestimmten Horizontalebene liegen. Wie aus Figur 1 ersichtlich, umfasst das Kälteregister 1 eine Vielzahl, beispielsweise 20 bis 100, von derartigen übereinander angeordneten Rohrlagen 5.

Das Kälteregister 1 kann somit eine sehr große Anzahl, beispielsweise 100 bis mehrere Tausend, von Kältemittelführungsrohren 4, umfassen. Die Anzahl ist in großem Umfang variabel und wird durch die Größe des Kälteregisters 1 und die gewünschte Kälteübertragungsleistung bestimmt.

Bei den Kältemittelführungsrohren 4 handelt es sich bevorzugt um Edelstahlrohre, die über ihre gesamte Länge einen sehr exakten, konstanten Außendurchmesser mit nur sehr kleinen Toleranzabweichungen aufweisen.

Der gegenseitige Abstand der Kältemittelführungsrohre 4 in vertikaler Richtung, d.h. der vertikale Abstand zwischen den einzelnen horizontalen Rohrlagen 5, ist bevorzugt gleich und beträgt vorteilhafterweise das 0,5 - 4-fache, besonders vorzugsweise das 0,8 - 2-fache, insbesondere das 0,9 - 1,2-fache des Außendurchmessers der Kältemittelführungsrohre 4.

Der gegenseitige Abstand der Kältemittelführungsrohre 4 in horizontaler Richtung kann gleich oder verschieden zu ihrem vertikalen Abstand sein.

Das Kälteregister 1 weist ferner eine Enteisungseinrichtung zum mechanischen Entfernen von auf den Kältemittelführungsrohren 4 gebildetem Eis oder Reif auf. Diese Enteisungseinrichtung ist derart ausgebildet, dass sie im laufenden Betrieb des Kälteregisters 1 permanent und sehr effektiv arbeiten kann, wobei das Abkühlen und das Hindurchströmen der Luft durch das Kälteregister 1 nicht oder nur unwesentlich behindert werden.

Figur 4 zeigt die Enteisungseinrichtung ohne Verfahrantrieb. Die Enteisungseinrichtung umfasst eine Vielzahl übereinander angeordneter Rotationswellen 6, die beidseitig in seitlichen Trägern 7a, 7b drehbar gelagert sind und mittels Motoren 8a, 8b in Umdrehung versetzt werden können. Die seitlichen Träger 7a, 7b können zusammen als Seitenträgeranordnung bezeichnet werden. Sie erstrecken sich, wie insbesondere aus Figur 2 ersichtlich, über die gesamte Höhe des Stapels aus Kältemittelführungsrohren 4.

Wie aus Figur 3 hervorgeht, sind im gezeigten Ausführungsbeispiel drei Motoren 8a am linken Träger 7a befestigt, so dass sie auf das linke Ende einiger Rotationswellen 6 einwirken, während zwei weitere Motoren 8b am rechten Träger 7b befestigt sind, so dass sie auf das rechte Ende einiger Rotationswellen 6 einwirken. Aufgrund der wechselseitigen Anordnung der Motoren 8a, 8b können relativ viele Motoren 8a, 8b an der Seitenträgeranordnung befestigt werden, so dass nur eine kleine Anzahl von Rotationswellen 6 von einem einzelnen Motor 8a, 8b angetrieben werden muss. Hierdurch wird die benötigte Leistung pro Motor 8a, 8b verringert.

Zwischen jeweils zwei benachbarte Rohrlagen 5 erstreckt sich eine Rotationswelle 6 quer zur Längsrichtung der Kältemittelführungsrohre 4, wie anhand der Figuren 5 bis 8 noch näher erläutert wird.

Die Rotationswellen 6 können mittels eines Verfahrantriebs, der in einer in den Figuren 1 und 9 gezeigten Weise auf die seitlichen Träger 7a, 7b einwirkt, über die gesamte Länge der Kältemittelführungsrohre 4 verfahren werden.

Der Verfahrantrieb umfasst zwei Motoren 9a, 9b, die in den gegenüberliegenden Seitenbereichen des Kälteregisters 1 stationär an einer Haltestruktur 10 (Figur 1) befestigt sind und vertikale Wellen 11 in Umdrehung versetzen können, die jeweils endseitig mit einem Antriebsritzel 13 (Figur 9) drehgekoppelt sind. Die Antriebsritzel 13 kämmen mit vier horizontal geführten Zahnstangen 12, die parallel zueinander in den Kantenbereichen des Stapels aus Kältemittelführungsrohren 4 angeordnet sind und durch die Drehbewegung der Antriebsritzel relativ zum Gehäuserahmen 2 in ihrer Längsrichtung verlagert werden. Da die Zahnstangen 12 mit den seitlichen Trägern 7a, 7b fest verbunden sind, werden die seitlichen Träger 7a, 7b und damit die Rotationswellen 6 entsprechend mitgenommen und längs der Kältemittelführungsrohre 4 bewegt.

Wie aus den Figuren 5 bis 8 ersichtlich, erstrecken sich die Rotationswellen 6 quer zur Längsrichtung der Kältemittelführungsrohre 4. Zwischen jeder Rohrlage 5 ist eine Rotationswelle 6 vorgesehen. Alle Rotationswellen 6 sind zumindest im Wesentlichen gleich ausgebildet.

Die Rotationswellen 6 weisen zwei gegenüberliegende Reihen von Haltelaschen 14 auf, die radial über den rohr- oder zylinderförmigen Wellenkörper 15 vorstehen und an diesem vorzugsweise angeschweißt sind. Anstelle von zwei Reihen kann auch eine andere Anzahl von Reihen, beispielsweise ein bis vier Reihen von Haltelaschen 14, vorgesehen sein, die vorzugsweise regelmäßig über den Umfang des Wellenkörpers 15 herum angeordnet sind. Die Haltelaschen 14 sind derart angeordnet und ausgebildet, dass sie jeweils mit etwas Abstand in den Zwischenbereich zwischen zwei nebeneinanderliegenden Kältemittelführungsrohren 4 hineinragen.

Die Haltelaschen 14 dienen zum Befestigen von Abtragelementen 16, mit denen ein Eis- oder Reifansatz, der sich auf den Kältemittelführungsrohren 4 gebildet hat, entfernt werden kann. Hierzu weisen die Abtragelemente 16 jeweils eine Konturschneide 17, d. h. eine an die Umfangskontur der Kältemittelführungsrohre 4 angepasste Schneide, auf, die mit sehr geringem Abstand am Umfang der Kältemittelführungsrohre 4 vorbeigeführt werden kann, wenn die Rotationswellen 6 gedreht werden. Bei den Abtragelementen 16 handelt es sich somit um Fräselemente, mit denen der Eis- oder Reifansatz abgefräst wird.

Die Abtragelemente 16 stehen mit ihren Konturschneiden 17 über die Haltelaschen 14 vor. Weiterhin erstrecken sich die Abtragelemente 16 so weit in den Zwischenraum zwischen horizontal benachbarten Kältemittelführungsrohren 4 hinein, dass die Konturschneiden 17 den Umfang der Kältemittelführungsrohre 4 bis zur Hälfte mit engem Abstand umschließen, wenn die Abtragelemente 16 vertikal ausgerichtet sind.

Die nebeneinander angeordneten Abtragelemente 16 einer Reihe bilden damit eine Abtragleiste 18, die entsprechend dem Abstand der Kältemittelführungsrohre 4 beabstandete, durch die Konturschneiden 17 gebildete, halbkreisförmige Einbuchtungen und zwischen den Einbuchtungen angeordnete Befestigungsabschnitte 19 aufweist.

Die Befestigungsmittel zur Befestigung der Abtragelemente 16 an den Haltelaschen 14 sind in den Figuren 7 und 8 nicht näher gezeigt. Die Befestigungsmittel können insbesondere aus Schrauben bestehen, die durch Bohrungen 20 hindurchgeführt werden, die in den Haltelaschen 14 und Befestigungsabschnitten 19 der Abtragelemente 16 vorgesehen sind. Die Befestigungsmittel können dabei insbesondere derart gestaltet sein, dass die Abtragelemente 16 schwimmend, d. h. etwas seitlich nachgiebig, an den Haltelaschen 14 gelagert sind. Dies kann beispielsweise durch hülsenartige Gummieinsätze realisiert werden, die in die Bohrungen 20 eingesetzt werden.

Die Abtragelemente 16 einer Reihe können integral in Form einer einzigen zusammenhängenden, sich über die gesamte Breite einer Rohrlage 5 erstreckenden Abtragleiste 18 ausgebildet sein. Alternativ ist es auch möglich, dass eine Abtragleiste 18 durch einzelne, voneinander getrennte Abtragelemente 16 oder durch mehrere Gruppen von zusammenhängenden Abtragelementen 16 gebildet wird. Bei getrennten Abtragelementen 16 ist es zweckmäßig, wenn die Trennlinie in der Mitte der Konturschneiden 17, d. h. an der tiefsten Stelle der Einbuchtungen, liegt.

Wie insbesondere aus Figur 6 erkennbar, sind benachbarte, übereinander angeordnete Rotationswellen 6 in Längsrichtung der Kältemittelführungsrohre 4 versetzt zueinander angeordnet. Hierdurch können sich die Abtragelemente 16 benachbarter Rotationswellen 6 auch dann nicht berühren, wenn sie sich über die Hälfte des Rohrumfangs hinaus erstrecken. Die Rotationswellen 6 sind dabei in zwei zueinander parallelen, beabstandeten Vertikalebenen angeordnet.

Anhand der Figuren 10 und 11 wird der Drehantrieb für die Rotationswellen 6 näher erläutert, wobei ein einzelner Motor 8a und die von diesem Motor 8a angetriebenen Rotationswellen 6 dargestellt sind.

Jede Rotationswelle 6 weist einen Endabschnitt 21 auf, an dem mindestens ein Kettenrad 22, 23 drehfest befestigt ist. Bei den Kettenrädern 22, 23 kann es sich auch um gezahnte Riemenscheiben handeln. Im dargestellten Ausführungsbeispiel werden insgesamt neun übereinander angeordnete Rotationswellen 6 von einem einzigen Motor 8a angetrieben.

Der Antrieb erfolgt über vier lediglich schematisch dargestellte Antriebsketten 24a, 24b, 24c, 24d oder entsprechende Zahnriemen. Jede Antriebskette 24a, 24b, 24c, 24d läuft über die Kettenräder 22, 23 von jeweils drei übereinander angeordneten Rotationswellen 6 sowie über ein Spann-Kettenrad 25, mit dem die Spannung der Antriebsketten 24a, 24b, 24c, 24d eingestellt werden kann.

Die dritte, fünfte und siebte Rotationswelle 6, in den Figuren 10 und 11 von unten gezählt, trägt jeweils zwei hintereinander angeordnete Kettenräder 22, 23. Die Antriebsketten 24a, 24c sind dabei mit den vorderen Kettenrädern 22 in Eingriff, während die Antriebsketten 24b, 24d mit den hinteren Kettenrädern 23 in Eingriff sind. Auf diese Weise sind sämtliche neun Rotationswellen 6 miteinander drehgekoppelt.

Der Drehantrieb kann somit dadurch realisiert werden, dass eine der Rotationswellen 6, im dargestellten Ausführungsbeispiel die fünfte Rotationswelle 6 von unten, drehfest mit der nicht näher dargestellten Abtriebs-Getriebewelle des Motors 8a gekoppelt ist. Die übrigen acht Rotationswellen 6 werden dann entsprechend mitgedreht.

In Figur 9 ist weiterhin andeutungsweise dargestellt, dass die Kältemittelführungsrohre 4 durch Endplatten 26 hindurchgeführt sind, die als Lochplatten ausgebildet sind. Hierdurch werden die Kältemittelführungsrohre 4 radial positioniert. Die Endplatten 26 bilden das Ende des Verschiebewegs für die Rotationswellen 6.

Um eine radiale Ausdehnung der Kältemittelführungsrohre 4 bei Temperaturschwankungen und eine gewisse nachgiebige Lagerung in Radialrichtung zu ermöglichen, sind die Kältemittelführungsrohre 4 in den Endplatten 26 vorzugsweise schwimmend gelagert, beispielsweise mittels eines elastischen O-Rings.

## Patentansprüche

1. Kälteregister zur Kaltlufterzeugung mit mehreren Rohrlagen (5) von Kältemittelführungsrohren (4) und mit einer mechanisch wirkenden Enteisungseinrichtung zum Entfernen des Eis- und Reifansatzes von den Kältemittelführungsrohren (4), wobei die Enteisungseinrichtung Abtragelemente (16) umfasst, die längs der Kältemittelführungsrohre (4) verschiebbar sind, **dadurch gekennzeichnet, dass** die Enteisungseinrichtung mindestens eine Rotationswelle (6), die sich zwischen zwei Rohrlagen (5) quer zu den Kältemittelführungsrohren erstreckt und in Längsrichtung der Kältemittelführungsrohre (4) verschiebbar ist, und einen Drehantrieb zum Drehen der Rotationswelle (6) umfasst, und dass die Abtragelemente (16) als an der Rotationswelle (6) befestigte Rotationselemente ausgebildet sind, die den Eis- und Reifansatz durch eine Rotationsbewegung von den Kältemittelführungsrohren (4) abtragen.

2. Kälteregister nach Anspruch 1, **dadurch gekennzeichnet, dass** die Abtragelemente (16) Konturschneiden (17) aufweisen, die ein an den Umfang der Kältemittelführungsrohre (4) angepasstes Schneidenprofil bilden, welches sich mindestens über ein Drittel des Umfangs der Kältemittelführungsrohre (4) erstreckt.

3. Kälteregister nach Anspruch 1 oder 2, **dadurch gekennzeichnet, dass** die Abtragelemente (16) aus einem Metall bestehen, das eine geringere Härte als die Kältemittelführungsrohre (4) aufweist, oder dass die Abtragelemente (16) Schablippen aufweisen, an denen die Konturschneiden (17) ausgebildet sind und die aus einem harten Kunststoff oder Hartgummi oder aus einem Metall bestehen, das eine geringere Härte als die Kältemittelführungsrohre (4) aufweist.

4. Kälteregister nach Anspruch 2 oder 3, **dadurch gekennzeichnet, dass** die Abtragelemente (16) derart ausgebildet sind, dass die Konturschneiden (17) einen Abstand von 0,5 bis 3 mm zu den Kältemittelführungsrohren (4) aufweisen.

5. Kälteregister nach Anspruch 1, **dadurch gekennzeichnet, dass** die Abtragelemente (16) als Bürsten ausgebildet sind.

6. Kälteregister nach einem der vorhergehenden Ansprüche, **dadurch gekennzeichnet, dass** die Abtragelemente (16) an der Rotationswelle (6) nachgiebig gelagert sind, derart, dass die Position der Abtragelemente (16) relativ zur Rotationswelle (6) an die Position der Kältemittelführungsrohre (4) anpassbar ist.

7. Kälteregister nach einem der vorhergehenden Ansprüche, **dadurch gekennzeichnet, dass** die Rotationswelle (6) radial vorstehende Haltelaschen (14) aufweist, an denen die Abtragelemente (16) gehaltert sind.

8. Kälteregister nach einem der vorhergehenden Ansprüche, **dadurch gekennzeichnet, dass** mehrere Abtragelemente (16) integral in Form einer längs der Rotationswelle (6) befestigbaren Abtragleiste (18) ausgebildet sind.

9. Kälteregister nach Anspruch 8, **dadurch gekennzeichnet, dass** sich die Abtragleiste (18) über sämtliche Kältemittelführungsrohre (4) einer Rohrlage (5) erstreckt.

10. Kälteregister nach einem der vorhergehenden Ansprüche, **dadurch gekennzeichnet, dass** das Kälteregister (1) eine Vielzahl übereinander angeordneter Rohrlagen (5) umfasst, zwischen denen jeweils eine Rotationswelle (6) mit Abtragelementen (16) angeordnet ist, wobei benachbarte Rotationswellen (6) in Längsrichtung der Kältemittelführungsrohre (4) versetzt angeordnet sind.

11. Kälteregister nach einem der vorhergehenden Ansprüche, **dadurch gekennzeichnet, dass** die Rotationswelle (6) endseitig an einer Seitenträgeranordnung drehbar gelagert ist, die in Längsrichtung der Kältemittelführungsrohre (4) verfahrbar ist, wobei der Drehantrieb an der Seitenträgeranordnung befestigt und zusammen mit dieser verfahrbar ist.

12. Kälteregister nach Anspruch 11, **dadurch gekennzeichnet, dass** der Drehantrieb mindestens einen Motor (8a, 8b) umfasst, der über ein Getriebe mehrere Rotationswellen (6) gemeinsam antreibt.

13. Kälteregister nach einem der vorhergehenden Ansprüche, **dadurch gekennzeichnet, dass** die Kältemittelführungsrohre (4) radial schwimmend in Endplatten (26) gelagert sind, die als Lochplatten ausgebildet sind.

14. Kälteregister nach Anspruch 13, **dadurch gekennzeichnet, dass** die Endplatten (26) beheizt sind.
